# EUROPÄISCHE PATENTSCHRIFT

(11) **EP 0 582 779 B1**
(45) Veröffentlichungstag und Bekanntmachung des Hinweises auf die Patenterteilung: **03.01.1996**
(21) Anmeldenummer: 93106602.1
(22) Anmeldetag: 23.04.1993
(51) Int. Cl.: H01T 4/06, H01T 1/14

(54) **Schutzstecker für Anschluss- und Trennleisten der Telekommunikations- und Datentechnik**
Safety plug for connecting or disconnecting rails for telecommunication or data technology
Fiche de protection pour barres de raccordement et de séparation pour la technique de télécommunication et de données

(30) Priorität: 30.07.1992 DE 4225484
(43) Veröffentlichungstag der Anmeldung: 16.02.1994
(73) Patentinhaber: KRONE Aktiengesellschaft, D-14167 Berlin (DE)
(72) Erfinder: Bramkamp, Wilhelm, W-1000 Berlin 47 (DE); Dohnke, Ingo, W-1000 Berlin 37 (DE)

(56) Entgegenhaltungen:
- DE-A- 2 738 851
- FR-A- 2 302 582

## Beschreibung

Die Erfindung bezieht sich auf einen Schutzstecker für Anschluß- und Trennleisten der Telekommunikations- und Datentechnik.

Ein Schutzstecker dieser Art ist aus der DE 27 38 851 C3 vorbekannt. Mittels des zwischen dem Kontaktelement und dem Überspannungsableiter befindlichen Schmelzelementes hat das freie Ende des rückwärtigen Schenkels des U-förmigen Halters zur zugeordneten Elektrode des Überspannungsableiters einen Abstand, der erst im Falle einer längeren Überspannung, die durch den Überspannungsableiter einen Strom treibt und diesen erwärmt, durch Schmelzen des Schmelzelementes überbrückt wird.

Es ist bei derartigen Schutzsteckern mit einem Thermoschutz (Fail Safe) bekannt, daß bei einer kurzzeitigen Überspannung, die einen geringen Strom durch den Überspannungsableiter treibt, kein Abschmelzen des Schmelzelementes erfolgt. Die Ableitung der Überspannung erfolgt über den Überspannungsableiter und über den U-förmigen Halter an Masse. Erst eine längere Überspannung und der Umsatz einer Leistung im Überspannungsableiter erzeugen eine Erwärmung des Ableiters, die das Schmelzelement in den plastischen Bereich überführt. Beim Schmelzen des Schmelzelementes wird der Ableiter gegen das Kontaktelement verschoben. Durch Andrücken des Überspannungsableiters am Kontaktelement und am freien rückwärtigen Ende des U-förmigen Halters wird ein Kontakt geschlossen, der den Überspannungsableiter elektrisch überbrückt.

Durch die Schließung des Kontaktes erfolgt eine Reduzierung der umgesetzten Leistung im Schutzstecker mit der Folge einer Abkühlung und eines Wiedererstarrens des verbliebenen Restes des Schmelzelementes. Dieser Aufbau des Fail-Safe-Kontaktes kann durch unterschiedliche Werkstoffpaarungen und den damit verbundenen verschiedenen thermischen Ausdehnungen der Einzelteile einen Einfluß auf die Güte des Kontaktes haben. Die Folge ist, daß nicht in jedem Fall der Kurzschlußkontakt sichergestellt ist, sondern die Schutzfunktion des Schutzsteckers wieder vorhanden sein kann. Diese neue Schutzfunktion erfüllt aber nicht die geforderten Isolationsbedingungen, d.h. den notwendigen Abstand zwischen dem freien, rückwärtigen Ende (Elektrode) des U-förmigen Halters und der diesem zugeordneten Elektrode des Ableiters. Solange dieser Abstand zwar vorhanden, aber geringer ist, als gefordert und als ursprünglich durch das nicht plastifizierte Schmelzelement vorgegeben, darf der Schutzstecker nicht mehr verwendet werden, weil sich die Ableiter in ihren Kenndaten verändern. Grundsätzlich soll nach jedem Auslösen des Fail Safe (Thermoschutz) ein Auswechseln von Ableiter und Schmelzelement erfolgen.

Der Erfindung liegt von daher die Aufgabe zugrunde, den ständigen Kurzschluß nach erstmaliger Auslösung des Fail Safe (Thermoschutz) sicherzustellen.

Die lösung dieser Aufgabe gelingt gemäß Anspruch 1.

Zur Lösung dieser Aufgabe sieht die Erfindung vor, daß die Verlängerung des rückwärtigen Schenkels des U-förmigen Halters als eine in die Aussparung des Überspannungsableiters hineinragende Kontaktfeder ausgebildet ist. Hierdurch kommt der Ableiter nach dem Erweichen des Schmelzelementes in eine Lage zwischen zwei Federelementen, nämlich dem auf der Vorderseite des Kunststoffkörpers befindlichen vorderen, federnden Schenkel des U-förmigen Halters und der Kontaktfeder als Verlängerung des rückwärtigen Schenkels des U-förmigen Halters, der unter dem Gegendruck durch die anliegende Elektrode des Überspannungsableiters federnd bewegt wird. Ein Wiedererstarren des Schmelzelementes und dessen mögliche Ausdehnung im µ-Bereich bewirken, daß zwar der Überspannungsableiter um einen entsprechenden µ-Bereich zurückbewegt wird, daß jedoch die Kontaktfeder als Verlängerung des rückwärtigen Schenkels des U-förmigen Halters diesem Weg nachfolgen kann, so daß ein ständiger Kurzschluß sichergestellt ist. Dabei ist die Kontaktfeder als Verlängerung des rückwärtigen Schenkels des U-förmigen Halters so dimensioniert, daß diese beim Abschmelzen des Schmelzelementes durch den Überspannungsableiter von der Federkraft des gegenüberliegenden vorderen Schenkels des U-förmigen Halters gespannt wird und so einen sicheren Kontakt bildet. Die Wirkungsweise der beiden Federelemente, welche im Überspannungsfall den Überspannungsableiter zwischen sich einspannen, ist nahezu getrennt ausgeführt, weil die Innenseite der Kontaktfeder dichter an der entsprechenden Elektrode des Überspannungsableiters liegt als die Innenseite des den Steckkontakt bildenden Kontaktelementes, an welchem das Schmelzelement anliegt. Somit ist gewährleistet, daß die Elektrode des Überspannungsableiters die, gemäß den Merkmalen des Anspruchs 2, als Blattfeder ausgebildete Kontaktfeder bereits dann berührt und federnd auslenkt, wenn das Schmelzelement noch nicht vollständig abgeschmolzen ist bzw. in die Ausnehmung des in Knopfform ausgebildeten Überspannungsableiters hineingedrückt ist.

Gemäß den Merkmalen des Anspruches 3 wird sichergestellt, daß der Abstützpunkt der Kontaktfeder auf der Rückseite des Kunststoffkörpers höher gezogen ist, um die Kontaktfeder aus dem Material des U-förmigen Halters zu realisieren, aber auch die Abstützung des Federelementes im rückwärtigen Schenkel noch sicherzustellen.

Gemäß den Merkmalen des Anspruches 4 wird erreicht, daß die einzelnen Federschenkel auf der Vorderseite des U-förmigen Halters nahezu unabhängig voneinander federnd ausgebildet sind, so daß ein größerer Federweg zur Abstützung des vorderen Federschenkels gewonnen wird.

Schließlich wird mit den Merkmalen des Anspruches 5 erreicht, daß der aus einer Mehrzahl von U-förmigen Haltern gebildete Käfig leicht zu montieren ist, indem die vorderen freien Enden der einzelnen Halter beim Aufschieben des Käfigs auf den Kunststoffkörper über die jeweils zugeordneten Stege gleiten und anschließend auf die Ableiter aufgeschoben werden, die sich unmittelbar am Ende der Stege befinden.

Die Erfindung ist nachfolgend anhand eines in den Zeichnungen dargestellten Ausführungsbeispieles eines Schutzsteckers für Anschluß- und Trennleisten der Telekommunikations- und Datentechnik näher erläutert. Es zeigen:
- Fig. 1: Einen Querschnitt durch den aus einem flachen Kunststoffkörper mit aufgestecktem Käfig aus U-förmigen Haltern, aus Überspannungsableitern und Lotringen gebildeten Schutzstecker in vergrößertem Maßstab,
- Fig. 2: eine Vorderansicht des aus mehreren U-förmigen Haltern gebildeten Käfigs in natürlicher Größe,
- Fig. 3: eine Rückansicht des Käfigs in vergrößertem Maßstab,
- Fig. 4: eine Draufsicht auf den Käfig gemäß Fig. 3,
- Fig. 5: einen Schnitt durch den Käfig in vergrößertem Maßstab,
- Fig. 6: eine Draufsicht auf den flachen Kunststoffkörper in natürlicher Größe,
- Fig. 7: einen Schnitt durch den Kunststoffkörper in vergrößertem Maßstab und
- Fig. 8: einen Schnitt durch den Schutzstecker gemäß Fig. 1 nach dem Erweichen und Wegdrücken des Schmelzelementes.

Der Schutzstecker für Anschluß-und Trennleisten der Telekommunikations-und Datentechnik besteht aus einem flachen Kunststoffkörper 1 mit zehn Aussparungen 2 zur Aufnahme von je einem Überspannungsableiter 3 und jeweils einem Schmelzelement 4 sowie einem auf den Kunststoffkörper 1 aufgesteckten Käfig 5 aus zehn U-förmigen Haltern 6, die jeweils einem Überspannungsableiter 3 zugeordnet sind.

In den in Fig. 6 in Vorderansicht und Fig. 7 im Schnitt dargestellten Kunststoffkörper 1 ist im unteren Teil zu jeder Aussparung 2 ein den Steckkontakt 7 bildendes Kontaktelement 8 eingebettet, dessen dem Steckkontakt 7 entgegengesetztes Ende im Bereich der Aussparung 2 endet und den Boden der Aussparung bildet. Der in Fig. 7 dargestellte obere Teil des flachen Kunststoffkörpers 1 ist auf der Vorderseite mit kürzeren und längeren Stegen 9,10 versehen, die abwechselnd angeordnet sind und jeweils einer Aussparung 2 zugeordnet sind (Fig.6).

Der aus den zehn U-förmigen Haltern 6 einstückig ausgebildete Käfig 5 übergreift das freie obere Ende des Kunststoffkörpers 1, wie es in Figuren 1 und 8 dargestellt ist. Jeder U-förmige Halter 6 umfaßt einen vorderen Schenkel 11, der in einem bogenförmigen Federelement 12 endet, das die vordere Elektrode 13 des knopfförmigen Überspannungsableiters 3 beaufschlagt, wie es in den Figuren 1 und 8 dargestellt ist. Der rückwärtige Schenkel 14 eines jeden U-förmigen Halters 6 liegt an der Rückseite des Kunststoffkörpers 1 an, wie es in den Figuren 1 und 8 dargestellt ist. Jeder U-förmige Halter 6 bildet als Verlängerung seines rückwärtigen Schenkels 14 eine schmale Kontaktfeder 15 aus, wie es insbesondere in Fig. 3 dargestellt ist, die wie eine Blattfeder ausgebildet ist und deren Innenseite einen kleineren Abstand zur rückwärtigen Elektrode 16 des Überspannungsableiters 3 aufweist als die Innenseite des den Steckkontakt 7 bildenden Kontaktelementes 8. Es ergibt sich ein Versatz der genannten Innenseiten. Der Abstützpunkt 18 jedes vorderen Schenkels 11 liegt im Abstand von etwa dem Radius des Überspannungsableiters 3 entfernt von der Aussparung 2, wozu die Rückseite des Kunststoffkörpers 1 eine Aussparung 17 aufweist. Jede Kontaktfeder 15 bildet einen Kontakt, der durch ein Federelement ausgeführt ist. Dieses ist so dimensioniert, daß es beim Abschmelzen des Schmelzelementes 4 durch den Überspannungsableiter 3 von dem Federelement 12 gespannt wird und so einen sicheren Kontakt bildet. Die Ausführung der Federelemente 12 ist derart, daß diese nahezu unabhängig von der Kontaktfeder 15 arbeiten.

Zwischen der Innenseite des den Steckkontakt 7 bildenden Kontaktelementes 8 und der rückwärtigen Elektrode 16 des Überspannungsableiters 3 befindet sich ein hufeisenförmig ausgebildetes Schmelzelement 4, das in Fig. 1 dargestellt ist. Dieses hält die zugehörige Elektrode 16 in einem Abstand zur Kontaktfeder 15 des zugeordneten U-förmigen Halters 6.

Der vorbeschriebene Schutzstecker arbeitet wie folgt:

Aus dem Federmaterial des Käfigs 5 von etwa 0,4 mm Stärke bzw. der diesen bildenden U-förmigen Halter 6 sind für jeden Überspannungsableiter 3 zwei Federelemente realisiert, nämlich auf der Vorderseite das aus dem vorderen Schenkel 11 ausgebildete Federelement 12 und auf der Rückseite die eine Verlängerung des rückwärtigen Schenkels 14 bildende Kontaktfeder 15. Beide Federelemente sind an einem Bauteil, dem U-förmigen Halter 6 bzw. dem Käfig 5 angeordnet und arbeiten in der Gesamtkonstruktion nahezu unabhängig voneinander. Das vordere Federelement 12 drückt über den Überspannungsableiter 3 gegen das hufeisenförmige Schmelzelement 4, das wiederum an der Innenseite des Kontaktelementes 8 anliegt. Im Falle einer Überspannung mit höherer Leistung tritt eine Erwärmung auf, die ein Erweichen bzw. eine Plastifizierung des Schmelzelementes 4 zur Folge hat. Die Federkraft des Federelementes 12 auf der Vorderseite des Überspannungsableiters 3 bewirkt eine Verschiebung des Überspannungsableiters 3 gegen das Kontaktelement 8 und damit eine Kontaktierung der zugeordneten Elektrode 16 des Überspannungsableiters 3 mit der Kontaktfeder 15, die über den Käfig 5 auf Erdpotential liegt. Es erfolgt ein Kurzschluß.

Durch Schließung der Kontaktverbindung zwischen dem Kontaktelement 8 und der Kontaktfeder 15 über die zugeordnete Elektrode 16 des Überspannungsableiters 3 erfolgt somit eine Reduzierung der am Schutzstecker umgesetzten Leistung mit der Folge einer Abkühlung und eines Wiedererstarrens des verbliebenen Restes des Schmelzelementes 4. Dabei auftretende Bewegungen haben infolge der Ausbildung der Kontaktfeder 15 am rückwärtigen Schenkel 14 des Käfigs 5 als federndes Element keinen Einfluß auf die Kontaktgüte, so daß eine Sicherstellung der Kontaktverbindung gewährleistet ist.

Zur Entkopplung untereinander und zur Sicherstellung einer kleinen Federkonstanten der einzelnen Federelemente 12 der vorderen Schenkel 11 eines jeden U-förmigen Halters 6 sind bis in die Basis 19 des U-förmigen Halters 6 Einschnitte 20 geführt, wie es in Fig. 4 dargestellt ist. Die Fig. 5 zeigt die unterschiedlich lange Ausbildung der vorderen Schenkel 11 der nebeneinanderliegenden U-förmigen Halter 6, wobei abwechselnd jeweils ein langes und ein kurzes Federelement 12 den in zwei Reihen und versetzt zueinander angeordneten Überspannungsableitern 3 zugeordnet ist.

Jeder Aussparung 2 für einen Überspannungsableiter 3 ist im Kunststoffkörper 1 ein Steg 9,10 zugeordnet, der von der Oberkante 21 des Kunststoffkörpers 1 zur Aussparung 2 hin eine zunehmende Höhe aufweist, wie es aus Fig. 7 hervorgeht. Diese Stege 9, 10 ermöglichen bei der Montage des Schutzsteckers mit eingesetzten Überspannungsableitern 3 und Lotringen 4 ein leichtes Aufschieben der vorderen Schenkel 11 der U-förmigen Halter 6 auf die Überspannungsableiter 3. Durch die somit eine ansteigende Schräge besitzenden Stege 9,10 werden bei der Montage die aus den vorderen Schenkeln 11 der U-förmigen Halter 6 gebildeten Federelemente 12 automatisch vorgespannt.

### Bezugszeichenliste

01 Kunststoffkörper
02 Aussparung
03 Überspannungsableiter
04 Schmelzelement
05 Käfig
06 U-förmiger Halter
07 Steckkontakt
08 Kontaktelement
09 Steg
10 Steg
11 vorderer Schenkel
12 Federelement
13 vordere Elektrode von 03
14 rückwärtiger Schenkel
15 Kontaktfeder
16 rückwärtige Elektrode von 03
17 Aussparung
18 Abstützpunkt
19 Basis
20 Einschnitt
21 Oberkante
22 Federbügel

## Patentansprüche

1. Schutzstecker für Anschluß-und Trennleisten der Telekommunikations- und Datentechnik, bestehend aus einem flachen Kunststoffkörper (1) mit mindestens einer Aussparung (2) zur Aufnahme eines Überspannungsableiters (3) mit zwei Elektroden (13,16), aus einem auf den Kunststoffkörper (1) aufgesteckten U-förmigen Halter (6) mit zwei Schenkeln (11,14), wobei ein erster Schenkel (11) des Halters (6) gegen die erste Elektrode (13) des Überspannungsableiters(3) drückt und der zweite Schenkel(14) an der diesem ersten Schenkel abgewandten Seite des Kunststoffkörpers (1) anliegt und soweit verlängert ist, daß sein Ende in die Aussparung (2) hineinragt, aus einem Kontaktelement (8), welches einen Steckkontakt (7) bildet und dessen dem Steckkontakt entgegengesetztes Ende im Bereich der Aussparung (2) endet und den Boden der Aussparung (2) bildet und aus einem zwischen dem Kontaktelement (8) und der zweiten Elektrode (16) des Überspannungsableiters (3) angeordneten Schmelzelement (4), und wobei die Innenseite der Verlängerung des zweiten Schenkels (14) des U-förmigen Halters (6) einen kleineren Abstand zur zweiten Electrode (16) des Überspannungsableiters (3) aufweist als die Innenseite des den Steckkontakt (7) bildenden Kontaktelementes (8),
**dadurch gekennzeichnet,**
daß die Verlängerung des zweiten Schenkels (14) des U-förmigen Halters (6) eine in die Aussparung (2) zur Aufnahme des Überspannungsableiters (3) hineinragende Kontaktfeder (15) bildet, so daß diese Verlängerung nach dem Erweichen des Schmelzelementes (4) zur Herstellung eines Kurzschlusses des Überspannungsableiters (3) mit der zweiten Elektrode (16) des Überspannungsableiters (3) in Kontakt tritt.

2. Schutzstecker nach Anspruch 1, dadurch gekennzeichnet, daß die Kontaktfeder (15) als Blattfeder ausgebildet ist.

3. Schutzstecker nach Anspruch 1 oder 2, dadurch gekennzeichnet, daß der Abstützpunkt (18) der Kontaktfeder (15) in einem Abstand zum Außenumfang des Überspannungsableiters (3) liegt, der etwa dessen Radius entspricht.

4. Schutzstecker nach einem der Ansprüche 1 bis 3, mit mehreren, vorzugsweise in zwei parallelen Reihen von zueinander versetzt angeordneten Überspannungsableitern und mit einem als Käfig ausgebildeten Halter, dadurch gekennzeichnet, daß die ersten Schenkel (11) durch bis in die Basis (19) der U-förmigen Halter (6) geführte Schnitte (20) freigeschnitten sind.

5. Schutzstecker nach Anspruch 4, dadurch gekennzeichnet, daß der Kunststoffkörper (1) für jeden Halter (6) einen Steg (9,10) mit von der Oberkante (21) des Kunststoffkörpers (1) aus zunehmender Höhe aufweist, auf dem bei der Montage des Schutzsteckers mit eingesetzten Überspannungsableitern (3) und Schmelzelementen (4) die ersten Schenkel (11) auf die Überspannungsableiter (3) geführt sind.

## Claims

1. A safety plug for connecting and disconnecting rails for telecommunication and data technology, comprising a flat plastic body (1) having at least one recess (2) for receiving a voltage surge arrester (3) with two electrodes (13, 16), a U-shaped holder (6) with two legs (11, 14) attached at the plastic body (1), a first leg (11) of said holder (6) pressing against the first electrode (13) of the voltage surge arrester (3) and the second leg (14) resting against the side of the plastic body (1) directed away from said first leg and being extended such that its end projects into the recess (2), a contact member (8) forming the plug contact (7) and the end of which being opposed to the plug contact terminating in the area of the recess and forming tthe bottom of the recess (2), and a melt element (4) disposed between the contact member (8) and the other electrode (16) of the voltage surge arrester (3) and the inner side of the extension of the second leg (14) of the U-shaped holder (6) having a smaller distance to the second electrode (16) of the voltage surge arrester (3) than the inner side of the contact element forming the plug contact (7), characterised by that the extension of the second leg (14) of the U-shaped holder (6) is adapted as a contact spring (15) projecting into the recess (2) for receiving the voltage surge arrester (3), so that said extension, after fusion of the melt element (4), makes contact with the second electrode (16) of the voltage surge arrester (3) for establishing a short-circuit of the voltage surge arrester (3).

2. A safety plug according to claim 1, characterised by that the contact spring (15) is adapted as a blade spring.

3. A safety plug according to claim 1 or 2, characterised by that the support point (18) of the contact spring (15) is at a distance to the outer periphery of the voltage surge arrester (3) corresponding approximately to the radius thereof.

4. A safety plug according to one of claims 1 to 3, comprising several, preferably two parallel rows of offset voltage surge arresters and a holder adapted as a cage, characterised by that the first legs (11) are cut free by cuts (20) extending down into the base (19) of the U-shaped holder (6).

5. A safety plug according to claim 4, characterised by that the plastic body (1) for each holder (6) comprises a web (9, 10) having an increasing height from the upper edge (21) of the plastic body (1), on said web, during assembly of the safety plug with inserted voltage surge arresters (3) and melt elements (4), the first legs (11) being guided onto the voltage surge arresters (3).

## Revendications

1. Fiche de protection pour barres de raccordement et de séparation pour la technique de télécommunication et de données, comprenant un corps en plastique (1) plat avec au moins un évidement (2) pour le logement d'un éclateur-déchargeur (3) avec deux électrodes (13, 16), un support en U (6) fiché sur le corps en plastique (1) avec deux jambes (11, 14), une première jambe (11) du support (6) portant contre la première électrode (13) de l'éclateur-déchargeur (3) et la deuxième jambe portant contre le côté opposé à ladite première jambe du corps en plastique (1) et étant allongée de telle manière, que son extrémité s'étende dans l'évidement (2), un élément de contact (8) formant un contact à fiche (7) et dont l'extrémité opposée au contact à fiche se terminant dans le domaine de l'évidement et formant le fond de l'évidement (2), et un élément fusible (4) disposé entre l'élément de contact (8) et la deuxième électrode (16) de l'éclateur-déchargeur (3), le côté intérieur de l'allonge de la deuxième jambe (14) du support en U ayant une distance inférieure à la deuxième électrode (16) de l'éclateur-déchargeur (3) que le côté intérieur de l'élément de contact (8) formant le contact à fiche (7), caractérisée en ce que l'allonge de la deuxième jambe (14) du support en U (6) est agencée comme un ressort de contact (15) s'étendant dans l'évidement pour le logement de l'éclateur-déchargeur (3), de manière que ladite allonge vienne en contact avec la deuxième électrode (16) de l'éclateur-déchargeur après la fusion de l'élément fusible (4) pour établir un court-circuit de l'éclateur-déchargeur (3).

2. Fiche de protection selon la revendication 1, caractérisée en ce que le ressort de contact (15) est agencé comme un ressort à lame.

3. Fiche de protection selon la revendication 1 ou 2, caractérisée en ce que le point d'appui (18) du ressort de contact (15) est en une distance de la périphérie extérieure de l'éclateur-déchargeur (3) environ correspondant à son rayon.

4. Fiche de protection selon une des revendications 1 à 3, comprenant plusieurs éclateurs-déchargeurs disposés de préférence en manière décalée en deux rangées parallèles et un support agencé comme une cage, caractérisée en ce que les premières jambes (11) sont dégagées par des coupes (20) s'étendant jusqu'à la base (19) des supports en U (6).

5. Fiche de protection selon la revendication 4, caractérisée en ce que le corps en plastique (1) pour chaque support (6) comprend une nervure (9, 10) d'une hauteur s'augmentant à partir de l'arête supérieure (21) du corps en plastique (1), sur ladite nervure les premières jambes (11) étant guidées sur les éclateurs-déchargeurs (3) lors du montage de la fiche de protection avec des éclateurs-déchargeurs (3) et éléments fusibles (4) insérés.
